# EUROPÄISCHE PATENTSCHRIFT

(11) **EP 3 628 759 B1**
(45) Veröffentlichungstag und Bekanntmachung des Hinweises auf die Patenterteilung: **07.08.2024**
(21) Anmeldenummer: 19197839.4
(22) Anmeldetag: 17.09.2019
(51) Int. Cl.: D01H 9/02, B65H 67/00, D01H 9/00

(54) **DOFFERGREIFER MIT ZWEIGETEILTEN GEHÄUSE**
DOFFERING GRIPPER WITH SPLIT HOUSING
DISPOSITIF DE LEVÉE POURVU D'UN BOITIER EN DEUX PARTIES

(30) Priorität: 27.09.2018 CH 11782018
(43) Veröffentlichungstag der Anmeldung: 01.04.2020
(73) Patentinhaber: Maschinenfabrik Rieter AG, 8406 Winterthur (CH)
(72) Erfinder: NÄGELI, Robert, 8451 Kleinandelfingen (CH)

(56) Entgegenhaltungen:
- WO-A1-2016/071789
- CH-A- 557 777
- CN-Y- 200 992 611
- DE-A1- 3 214 128
- US-A- 2 929 653

## Beschreibung

### Technisches Gebiet

Die Erfindung bezieht sich auf einen Greifer zum Greifen einer Spule oder Spulenhülse und auf ein Halteelement für einen solchen Greifer entsprechend dem Oberbegriff der unabhängigen Ansprüche. Sie bezieht sich zudem auf einen Doffer umfassend einen Dofferbalken mit mindestens einem erfindungsgemässen Greifer und auf eine Ringspinnmaschine mit einem solchen Doffer.

### Stand der Technik

Bei einer Vielzahl von Spinnmaschinen, insbesondere bei Ringspinnmaschinen, werden bei einem Spulenwechselvorgang eine Vielzahl bereits fertig bewickelter Spulen bzw. Kopse gemeinsam an den Spinnstellen der Spinnmaschine abgenommen und durch leere Spulenhülsen ersetzt. Die Spinnmaschinen weisen hierzu eine Doffervorrichtung mit einem Dofferbalken auf, welcher beispielsweise über einen Scherenmechanismus beweglich an der Spinnmaschine angeordnet ist. An dem Dofferbalken ist wiederum eine Vielzahl von Greifern bzw. Doffergreifern angeordnet, um die Spulen bzw. die leeren Spulenhülsen gemeinsam greifen und abnehmen bzw. aufstecken zu können. Die einzelnen Greifer sind bevorzugt pneumatisch betätigbar und beinhalten ein druckluftbeaufschlagbares Klemmelement in Form einer Membran, welche über die Spule bzw. Spulenhülse gebracht wird und anschliessend die Spule bzw. Spulenhülse durch Einbringen von Druckluft greift. Zum Beaufschlagen der einzelnen Greifer mit Druckluft sind druckluftzuführende Kanäle im Dofferbalken angeordnet, von welchem die Druckluft über Zuführungen jeweils zu den einzelnen Membranen der Greifer geleitet wird.

Die CN2873813Y beschreibt einen entsprechend ausgebildeten Greifer. Der Greifer besitzt ein zylindrisches Halteelement zur Aufnahme einer Spule oder Spulenhülse. An der Innenwandung des Halteelements ist ein Klemmelement in Form einer Gummimembran angeordnet, das über eine pneumatische Einrichtung verstellbar ist. Mit der Membran ist es möglich, den Endbereich der in das Innere des Halteelements eingeführten Spule oder Spulenhülse von aussen zu erfassen. Die Membran ist über zwei Verschlusskappen, die jeweils an der Unterseite und Oberseite des Halteelements angeordnet sind, in Richtung einer Längsachse am Halteelement fixiert. Die beiden Verschlusskappen sind dabei über eine Schnappverbindung an das Halteelement angeklippst. Zur Befestigung an einem Dofferbalken umfasst der Greifer ein Befestigungselement. Das Befestigungselement ist mit dem Halteelement fest verbunden und enthält einen Luftkanal für die Druckluftzufuhr zur Membran. Das Befestigungselement weist an seiner Oberseite einen Haken und an seiner Unterseite eine elastische Haltelasche auf. Der Greifer wird über den Haken an einer Aufnahme und über die elastische Haltelasche in einer Rastnut am Dofferbalken fixiert. Ein vom Aufbau ähnlicher Greifer ist in der EP0303877A1 dargestellt. Im Unterschied zum oben beschriebenen Greifer weist das Befestigungselement des Greifers an seiner Unterseite und an seiner Oberseite eine elastische Haltelasche auf. Über die beiden elastischen Haltelaschen ist der Greifer ausrastbar und lösbar in zwei parallelen Rastnuten am Dofferbalken anbringbar. Die Rastnuten ermöglichen, eine Mehrzahl von individuellen Greifern entlang dem Dofferbalken zu befestigen.

Beim Wechseln einer Spule oder Spulenhülse wird die Membran über den Luftkanal mit Druckluft beaufschlagt. Die Membran zieht sich dadurch im Halteelement zusammen und erfasst die Spule oder Spulenhülse an ihrem Endbereich von aussen. Um die Spule oder Spulenhülse im Halteelement wieder freizugeben, wird die Membran durch Wegnahme der Druckluft entlastet. Aufgrund der ständig wechselnden Belastung und Entlastung der Membran, und der Reibung der Membran an der Spule oder Spulenhülse, nutzt sich die Membran nach einer bestimmten Betriebsdauer ab. Die Abnutzung zeigt sich darin, dass die Membran porös wird und undichte Stellen aufweist. Als Folge ist ein sicherer Wechsel der Spule oder Spulenhülse nicht mehr gewährleistet. Es ist daher notwendig, die abgenutzte Membran nach einer bestimmten Betriebsdauer gegen eine neue Membran auszutauschen.

Ein wesentlicher Nachteil des beschriebenen Greifers besteht darin, dass sich der Austausch einer abgenutzten Membran gegen eine neue Membran als sehr aufwändig gestaltet. Um eine Membran auszutauschen, muss der Greifer zuerst vom Bedienpersonal vom Dofferbalken entfernt werden. Hierzu wird beim Greifer aus der CN2873813Y der Haken von der Aufnahme des Dofferbalkens gelöst und die elastische Haltelasche aus der Rastnut ausgeklinkt oder beim Greifer aus der EP0303877A1 die beiden elastischen Haltelaschen aus den beiden parallelen Rastnuten ausgeklinkt. Ausserhalb der Doffervorrichtung werden dann die obere und die untere Verschlusskappe vom Halteelement gelöst. Die abgenutzte Membran wird dann vom Halteelement getrennt und gegen eine neue Membran ausgetauscht. Die neue Membran wird anschliessend durch die Verschlusskappen wieder in Richtung der Längsachse des Halteelements am Halteelement fixiert und der Greifer am Dofferbalken angebracht. Aufgrund des Aufbaus des Greifers gestaltet sich der Austausch einer abgenutzten Membran als sehr aufwändig, da der gesamte Greifer vom Dofferbalken entfernt werden muss. Ein Austausch der Membran ist dadurch mit langen Stillstandszeiten der Spinnmaschine verbunden. Zudem kommt es aufgrund der häufigen Montage und Demontage des Greifers am Dofferbalken zu einer unnötigen Abnutzung der elastischen Haltelasche des Greifers. Als Folge ist eine ausreichende Klemmwirkung der elastischen Haltelasche in der Rastnut am Dofferbalken nicht sichergestellt.

Um diesem Nachteil zu vermeiden schlägt WO2016071789 einen Greifer zum Greifen einer Spule oder Spulenhülse mit einem Befestigungselement und einem zylindrischen Halteelement mit einer Längsachse vor, wobei das Halteelement eine Innenwandung und eine Aussenwandung aufweist, und an der Innenwandung ein pneumatisch betätigbares Klemmelement angeordnet ist, welches über einen Luftkanal mit Druckluft beaufschlagbar ist. Um den Aufbau des Greifers zu vereinfachen, wird nun vorgeschlagen, das Halteelement über ein Sicherungselement am Befestigungselement zu halten, wobei das Sicherungselement die Aussenwandung des Halteelements teilweise umschliesst. Der Greifer ist aus Kunststoff gefertigt und besitzt ein zylindrisches Halteelement für eine Spule oder eine Spulenhülse. Das Halteelement weist eine Innenwandung auf, an welcher ein pneumatisch verstellbares Klemmelement in Form einer Membran aus Gummi angeordnet ist. Zur Abdichtung der Membran gegenüber dem Halteelement ist jeweils am unteren Ende und am oberen Ende des Halteelements zwischen der Membran und dem Befestigungselement und dem Sicherungselement ein Dichtungsring angeordnet.

CH557777A zeigt eine Greifvorrichtung mit mindestens einem an einem Träger angeordneten Greifer zum innenseitigen Ergreifen von hülsenförmigen Gamträgern. Der Greifer weist ein hohles Druckelement auf, das mittels in seinen Hohlraum einleitbaren Druckfluidums aufweitbar ist. Ein sich über einen Teilbereich des Umfanges des Greifers erstreckender Aussenbereich des Greifers besteht aus einer starren, mit dem Träger unbeweglich verbundenen Wand, die in das Innere des Garnträgers mit einführbar ist. DE3214128 A1 zeigt einen pneumatischen Greifer für Spulenwechselvorrichtungen mit einer elastisch verformbaren Manschette. Im Greifergehäuse sind das Greifergehäuse sowie die Manschette glockenförmig ausgebildet. Die Manschette ist in das Greifergehäuse eingesetzt und übergreift den Rand des Greifergehäuses Die Manschette sie und mittels eines Überwurfringes luftdicht an den Rand gepresst.

### Darstellung der Erfindung

Der Erfindung liegt die Aufgabe zugrunde, einen Greifer zum Greifen einer Spule oder Spulenhülse mit einem Haltelement zu schaffen, der sich durch eine bessere Dichtwirkung als die aus dem Stand der Technik bekannten Greifer auszeichnet.

Der Erfindung liegt weiter die Aufgabe zugrunde, einen Greifer zum Greifen einer Spule oder Spulenhülse mit einem Haltelement zu schaffen, der sich durch eine vereinfachte Herstellung auszeichnet.

Die Aufgaben werden durch die unabhängigen Patentansprüche gelöst, wobei die abhängigen Ansprüche vorteilhafte Ausführungsformen angeben.

Insbesondere werden die Aufgaben durch einen Greifer zum Greifen einer Spule oder Spulenhülse und ein Halteelement entsprechend dem Oberbegriff der unabhängigen

Ansprüche gelöst, welche dadurch gekennzeichnet sind, dass die Membran mit einem unteren und oberen Rand des Halteelements stoffschlüssig miteinander verbunden ist.

Vorteilhaft weist das Halteelement als Rand einen unteren und/oder oberen Absatz auf, wobei die Membran mit dem unteren und/oder oberen Absatz stoffschlüssig miteinander verbunden ist. Alternativ kann die Membran nur mit einem unteren Absatz als Rand des Haltelements stoffschlüssig miteinander verbunden sein. Ein Deckel befindet sich am oberen Ende des Haltelements, um welchen die Membran herum geführt ist. Der Rand des Deckels überlappt den Rand des Halteelements leicht. Vor dem Verschweissen am unteren Absatz wird die Membran zwischen Haltelement und dem Deckel nach unten gezogen und gespannt, so dass der Deckel auf das Haltelement gepresst wird. Diese Ausführungsform ergibt nicht nur eine einfache Herstellung, sondern auch eine gute Abdichtung der Membran. Die Haltelemente können auf diese Weise vorgefertigt und einfach ausgetauscht werden.

Der Stoffschluss zwischen Halteelement und Membran kann vorzugsweise durch Verkleben, Verschweissen, Vulkanisieren oder auf eine andere geeignete Art und Weise zustande kommen.

Vorteilhaft kann am Sicherheitselement und am Befestigungselement eine Nut durch einen Vorsprung gebildet sein, in welche der Absatz des Halteelements einführbar ist. Weiter kann der Deckel zusammen mit dem oberer Rand von Sicherungselement und dem oberer Rand von Befestigungselement eine obere Fixierung des Haltelements bilden. Die genannten Ränder sind zu diesem Zweck nach innen gebogen. Auf diese Weise ist ein definiter und sicherer Halt des Halteelelements zwischen Sicherheitselement und Befestigungselement sichergestellt.

Vorteilhaft kann das Halteelement zylindrisch oder sich nach oben verjüngend ausgeführt sein. Vorteilhaft kann der Luftkanal seitlich an der Aussenwandung angeordnet oder nach oben an der Aussenwandung geführt sein. Auf diese Weise ist das Halteelement vielseitig in verschiedenen Doffergreifern einsetzbar.

Zur Auswechselung einer Membran ist es vorteilhaft möglich, den Greifer am Dofferbalken zu belassen und das Halteelement vom Befestigungselement zu entfernen. Hierzu wird lediglich das Sicherungselement vom Befestigungselement abgenommen. Das Halteelement kann dann als eine Einheit entnommen und insgesamt ausgetauscht werden. Die Stillstandszeit der Spinnmaschine während der Auswechselung einer Membran wird dadurch gering gehalten. Ein weiterer Vorteil des Haltelements liegt darin, dass es kompakt als Einheit gebaut ist und sich durch die stoffschlüssige Verbindung durch eine bessere Dichtwirkung gegenüber den im Stand der Technik ausgeführten Halteelementen auszeichnet. Durch die konische Ausführung des Haltelements können vorteilhaft zudem ein sicherer Halt der Spule oder Spulenhülse und eine verkürzte Greifzeit des Doffers erreicht werden.

Die Erfindung bezieht sich auch auf einen Doffer umfassend einen Dofferbalken mit mindestens einem erfindungsgemässen Greifer und auf eine Spinnmaschine mit einem solchen Doffer.

### Kurze Beschreibung der Figuren

Weitere Vorteile der Erfindung sind in den nachfolgenden Ausführungsbeispielen beschrieben, wobei
- **Fig. 1**: eine perspektivische Ansicht eines erfindungsgemässen Greifers;
- **Fig. 2**: einen Längsschnitt durch den Greifer gemäss Fig. 1;
- **Fig. 3**: eine perspektivische Ansicht einer ersten Ausführungsform eines erfindungsgemässen Haltelements;
- **Fig. 4**: einen Längsschnitt durch das Halteelement gemäss Fig. 3; und
- **Fig. 5**: eine perspektivische Ansicht einer zweiten Ausführungsform eines erfindungsgemässen Haltelements;
zeigen. Gleiche Merkmale werden in unterschiedlichen Figuren mit gleichen Bezugszeichen versehen.

### Wege zur Ausführung der Erfindung

Fig. 1 zeigt eine perspektivische Ansicht eines erfindungsgemässen Greifers 1 und Fig. 2 einen Längsschnitt durch den Greifer 1 gemäss Fig. 1. Der Greifer 1 ist aus Kunststoff hergestellt und besitzt ein nach oben verjüngtes Halteelement 2 für eine Spule oder Spulenhülse 3. Das Halteelement 2 weist eine Innenwandung 4 auf, an welcher ein pneumatisch verstellbares Klemmelement in Form einer Membran 5 aus Gummi angeordnet ist. Mit der Membran 5 ist es möglich, den Endbereich der in das Innere des Halteelements 2 eingeführten Spule oder Spulenhülse 3 von aussen zu erfassen. Die Verstellung der Membran 5 erfolgt in Richtung des Doppelpfeiles 6 über eine pneumatische Einrichtung. Zur Befestigung des Greifers 1 an einem nicht dargestellten Dofferbalken umfasst der Greifer 1 ein Befestigungselement 7, wie es aus der Druckschrift WO2016059496 bekannt ist.

Das Befestigungselement 7 umfasst zwei in einem Abstand zueinander angeordnete elastische Haltelaschen 8 und ein zwischen den elastischen Haltelaschen angeordnetes starres Stützelement, wobei die zwei elastischen Haltelaschen 8 mit einem ersten Ende 9 mit dem Befestigungselement 7 verbunden sind und mit einem zweiten freien Ende 10 jeweils über wenigstens ein Federelement in einer Ruhelage positioniert sind. Mit dem zweiten freien Ende 10 ist der Greifer 1 ausrastbar und lösbar am Dofferbalken anbringbar. Es ist vorgesehen, das wenigstens eine Federelement mit dem freien Ende 9, 10 der jeweiligen elastischen Haltelasche 8 und dem starren Stützelement einstückig auszubilden.

Das Halteelement 2 ist über ein Sicherungselement 11 am Befestigungselement 7 gehalten. Das Sicherungselement 11 umschliesst dabei mindestens 180° einer Aussenwandung 12 des Halteelements 2. Das Sicherungselement 11 stellt somit neben dem Befestigungselement 7 ein Teil des Gehäuses des Greifers 1 dar. Über das Sicherungselement 11 ist das Halteelement 2 quer zu einer Längsachse 13 am Befestigungselement 7 gesichert. Das Sicherungselement 11 ist mit dem Befestigungselement 7 lösbar über eine Schnappverbindung verbunden. Die Schnappverbindung ist dabei derart ausgebildet, dass das Befestigungselement 7 Erhöhungen und das Sicherungselement 14 zwei seitliche Laschen 14 mit Vertiefungen aufweist, welche die Erhöhungen umschliessen bzw. in welche die Erhöhungen einrasten, wie dies beispielsweise aus der Fig. 5 der WO2016071789 bekannt ist.

Das Befestigungselement 7 ist mit dem Halteelement 2 fest verbunden und enthält einen Luftkanal 16 für die Druckluftzufuhr der Membran 5. Der Luftkanal 16 ist mit einer Druckluftleitung verbunden, welche sich in Längsrichtung am Dofferbalken erstreckt. Der Luftkanal 16 ist gegenüber dem Dofferbalken über ein erstes am Befestigungselement 7 angeordnetes Dichtungselement 17 abgedichtet. Das Dichtungselement 17 ist als eine Hülse aus Gummi ausgebildet. Das Befestigungselement 7 weist zudem ein zweites Dichtungselement 18 auf, das den Greifer 1 gegenüber einer Druckluftsignalleitung abdichtet, die sich ebenfalls in Längsrichtung am Dofferbalken erstreckt.

Der Luftkanal 16 ist mit der Aussenwandung 12 des Halteelements 2 fest verbunden, d.h. das Halteelement 2 und der Luftkanal 16 sind einstückig ausgebildet. An seiner Aussenfläche 19 weist der Luftkanal 16 einen ringförmigen Absatz 20 auf. Der Absatz 19 erstreckt sich über eine Länge von 8 mm des Luftkanals 16 und ist aus einem elastischen Kunststoff. Der Absatz 19 ist einstückig mit dem Luftkanal 16 verbunden. Das Befestigungselement 11 weist eine Aufnahme 21 für den Luftkanal 12 auf. Die Aufnahme 21 ist zylindrisch ausgebildet und erstreckt sich über die Länge des Luftkanals 16. Das Halteelement 2 ist über den Absatz 20 des Luftkanals 16 lose mit dem Befestigungselement 7 verbunden. Mit einem ersten Ende 22 liegt das Dichtungselement 17 am ringförmigen Absatz 20 des Luftkanals 16 an. Mit einem zweiten Ende 23 dichtet das Dichtungselement 13 den Luftkanal 12 gegenüber der Druckluftleitung am Dofferbalken ab. Wird die Membran 5 mit Druckluft beaufschlagt, dehnt sich der Luftkanal 16 in radialer Richtung in der Aufnahme 20 aus. Hierdurch wird der Absatz 20 gegen das Befestigungselement 11 gedrückt und dichtet den Luftkanal 16 gegenüber dem Befestigungselement 7 ab.

Fig. 3 zeigt eine perspektivische Ansicht eines erfindungsgemässen Haltelements 2 und Fig. 4 einen Längsschnitt durch das Halteelement 2 gemäss Fig. 3. Das Haltelement 2 ist im gezeigten Ausführungsbeispiel nach oben verjüngend mit einer Stufe in der Mitte ausgeführt. Das Halteelement 2 wird vorzugsweise aus einem Spritzgussverfahren hergestellt. Am unteren Rand des Halteelements 2 befindet sich ein Absatz 24. Die Membran 5 kann mit der Unterseite des Absatzes 24 verklebt, verschweisst, vulkanisiert oder auf eine andere geeignete Art und Weise stoffschlüssig verbunden sein. Vorzugsweise kann hierzu ein Kunststofflaserschweissverfahren verwendet werden. Das Haltelement 2 kann dazu aus einem laserabsorbierenden Material wie Polyamid 6 bestehen, die Membran 5 aus einem laserdurchlässigen Material wie ein Thermoplastischespolyurethan (TPU). Am oberen Rand des Haltelements 5 befindet sich ein Deckel 25, wobei der Rand des Deckels 25 den Rand des Halteelements 2 leicht überlappt und wobei die Membran 5 zwischen dem Halteelement 2 und dem Deckel 25 und um den Deckel 25 herum geführt ist. Vor dem Verschweissen, dem Verkleben oder dem Zusammenfügen am unteren Absatz 24 wird die Membran 5 für eine gute Dichtwirkung zwischen Haltelement 2 und dem Deckel 25 nach unten gezogen und gespannt, so dass der Deckel 25 auf das Haltelement 2 gepresst wird. Danach wird die Membran 5 mit dem Absatz 24 zusammengefügt, verklebt oder verschweisst.

Das so ausgeführte Haltelement 2 wird zwischen dem Sicherungselement 11 und Befestigungselement 7 eingebracht, wobei der ringförmigen Absatz 20 in die Aufnahme 21 eingeführt wird (vgl. Fig. 2). Zu Zweck der Fixierung befindet sich sowohl am unteren Ende des Sicherheitselements 11 als auch am Befestigungselement 7 eine insgesamt umlaufende Rippe 26. Der Absatz 24 des Haltelements 2 wird in die Nut, die sich unterhalb der Rippe 26 befindet, eingeführt. Am oberen Ende bilden der oberer Rand 27 von Sicherungselement 11 und der oberer Rand 28 von Befestigungselement 7 zusammen mit dem Deckel 25 die obere Fixierung. Die genannten Ränder 27, 28 sind zu diesem Zweck nach innen gebogen, liegen auf dem Haltelement 2 neben dem Deckel 25 auf und sind formschlüssig verbunden (vgl. Fig. 1).

Obwohl das Halteelement 2 in der gezeigten Ausführungsform verjüngend mit einer Stufe ausgeführt ist, kann es auch eine andere Form aufweisen. Es könnte nach oben verjüngend ohne Stufe oder auch zylindrisch ausgeführt sein (nicht dargestellt). Es wäre entsprechend einer weiteren nicht dargestellten Ausführungsform denkbar, am oberen Ende ein Absatz vorzusehen und die Membran 5 mit dem oberen Absatz ebenfalls zu verschweissen.

Fig. 5 eine perspektivische Ansicht einer zweiten Ausführungsform eines erfindungsgemässen Haltelements 2. Das Haltelement 2 ist gleich wie das in Fig. 3, 4 gezeigte Haltelement 2 aufgebaut, weist aber einen nach oben gerichteten Luftkanal 29 mit einem Anschlussstopfen aus, der über den Deckel 25 hinausragt und dort an eine entsprechend Druckluftleitung angeschlossen wird. Der Luftkanal 29 ist Teil des oberen Abschnitts der Aussenwandung 12 und in die Aussenwandung integriert. Diese Ausführungsform ist beispielsweise für einen Doppelgreifer, wie er aus Fig. 2a, b oder Fig. 5 der WO2017085588 bekannt geworden ist, geeignet.

Zur Auswechselung einer Membran 5 ist es möglich, den Greifer 1 am Dofferbalken zu belassen und das Halteelement 2 vom Befestigungselement 7 zu entfernen. Hierzu wird das Sicherungselement 11 vom Befestigungselement 7 abgenommen. Das Halteelement 2 kann dann als eine Einheit entnommen und einfach ausgetauscht werden. Die Stillstandszeit der Spinnmaschine während der Auswechselung einer Membran 5 wird dadurch gering gehalten. Zudem wird eine unnötige Abnutzung der elastischen Haltelaschen 8 am Befestigungselement 7 verhindert, da lediglich das Halteelement 2 vom Greifer 1 entfernt werden muss. Eine ausreichende Klemmwirkung der elastischen Haltelaschen 8 am Dofferbalken ist damit gewährleistet. Ein weiterer Vorteil des Haltelements 2 liegt darin, dass es kompakt als Einheit gebaut ist und sich durch die stoffschlüssige Verbindung durch eine bessere Dichtwirkung gegenüber den im Stand der Technik ausgeführten Halteelementen auszeichnet. Durch die konische Ausführung des Haltelements können vorteilhaft zudem ein sicherer Halt der Spule oder Spulenhülse 3 und eine verkürzte Greifzeit des Doffers erreicht werden.

### Bezugszeichenliste

- 1: Greifer
- 2: Haltelement
- 3: Spulenhülse
- 4: Innenwandung
- 5: Membran
- 6: Doppelpfeil
- 7: Befestigungselement
- 8: Haltelaschen
- 9: erstes Ende
- 10: freies Ende
- 11: Sicherungselement
- 12: Aussenwandung
- 13: Längsachse
- 15: Lasche
- 16: Luftkanal
- 17: Dichtungselement
- 18: Dichtungselement
- 19: Aussenfläche
- 20: ringförmiger Absatz
- 21: Aufnahme
- 22: erstes Ende des Dichtungselements 17
- 23: zweites Ende des Dichtungselements 17
- 24: Absatz
- 25: Rippe
- 26: Deckel
- 27: Oberer Rand von Sicherungselement 11
- 28: Oberer Rand von Befestigungselement 7
- 29: Luftkanal

## Patentansprüche

1. Halteelement (2) für einen Greifer (1) zum Greifen einer Spule oder Spulenhülse (3), wobei das Halteelement (2) eine Aussenwandung (12) und eine Innenwandung (4) aufweist, und an der Innenwandung (4) eine pneumatisch betätigbare Membran (5) als Klemmelement zum Greifen einer Spule oder Spulenhülse (3) angeordnet ist, welche über einen Luftkanal mit Druckluft beaufschlagbar ist, **dadurch gekennzeichnet, dass** die Membran (5) mit einem unteren und oberen Rand des Halteelements (2) stoffschlüssig miteinander verbunden ist.

2. Halteelement (2) nach Anspruch 1, **dadurch gekennzeichnet, dass** das Halteelement (2) als Rand einen unteren und/oder oberen Absatz (24) aufweist und die Membran (5) mit dem unteren und/oder oberen Absatz (24) stoffschlüssig miteinander verbunden, vorzugsweise verschweisst, vulkanisiert oder verklebt, ist.

3. Halteelement (2) nach Anspruch 1 oder 2, **dadurch gekennzeichnet, dass** die Membran (5) mit dem unteren Rand oder Absatz (24) des Halteelements (2) stoffschlüssig miteinander verbunden ist und sich am oberen Ende des Halteelements (2) ein Deckel (25) befindet, um den die Membran (5) geführt ist.

4. Halteelement (2) nach einem der Ansprüche 1 bis 3, **dadurch gekennzeichnet, dass** das Halteelement (2) aus einem laserabsorbierendem Material und die Membran (5) aus einem laserdurchlässigem Material hergestellt ist.

5. Halteelement (2) nach Anspruch 4 **dadurch gekennzeichnet, dass** das Halteelement aus einem laserabsorbierenden Material durch ein Spritzgussverfahren hergestellt ist.

6. Halteelement (2) nach einem der Ansprüche 1 bis 5, **dadurch gekennzeichnet, dass** das Halteelement (2) zylindrisch oder sich nach oben verjüngend ausgeführt ist.

7. Halteelement (2) nach einem der Ansprüche 1 bis 6, **dadurch gekennzeichnet, dass** der Luftkanal (16, 29) seitlich an der Aussenwandung (12) angeordnet oder nach oben an der Aussenwandung (12) geführt ist.

8. Greifer (1) zum Greifen einer Spule oder Spulenhülse (3), mit einem Befestigungselement (7), einem Sicherungselement und einem Halteelement (2) gemäss einem der Ansprüche 1 -7, wobei das Halteelement (2) zwischen dem Sicherungselement (11) und dem Befestigungselement (7) angeordnet ist und wobei das Sicherungselement (11) die Aussenwandung (12) des Halteelements (2) teilweise umschliesst und mit dem Befestigungselement (7) verbunden ist.

9. Greifer (1) nach Anspruch 8, **dadurch gekennzeichnet, dass** am Sicherheitselements (11) als auch am Befestigungselement (7) eine Nut gebildet ist, in welche der Absatz (24) einführbar ist, und der Deckel (25) zusammen mit einem oberen Rand (27) vom Sicherungselement (11) und einem oberen Rand (28) vom Befestigungselement (7) eine obere Fixierung des Haltelements (2) bilden.

10. Doffer umfassend einen Dofferbalken mit mindestens einem Greifer (1) zum Greifen einer Spule oder Spulenhülse (3) nach einem der vorrangehenden Ansprüche 8 bis 9.

11. Ringspinnmaschine mit einem Doffer nach dem vorrangegangen Anspruch.

## Claims

1. Holding element (2) for a gripper (1) for gripping a bobbin or bobbin sleeve (3), the holding element (2) having an outer wall (12) and an inner wall (4), and a pneumatically actuatable membrane (5) being arranged on the inner wall (4) as a clamping element for gripping a bobbin or bobbin sleeve (3), to which membrane compressed air can be applied via an air channel, **characterized in that** the membrane (5) is integrally bonded to a lower and upper edge of the holding element (2).

2. Holding element (2) according to claim 1, **characterized in that** the holding element (2) has a lower and/or upper shoulder (24) as an edge and the membrane (5) is integrally bonded to the lower and/or upper shoulder (24), preferably welded, vulcanized, or glued.

3. Holding element (2) according to claim 1 or 2, **characterized in that** the membrane (5) is integrally bonded to the lower edge or shoulder (24) of the holding element (2) and a cover (25) is located at the upper end of the holding element (2), around which cover the membrane (5) is guided.

4. Holding element (2) according to any of claims 1 to 3, **characterized in that** the holding element (2) is made of a laser-absorbing material and the membrane (5) is made of a laser-permeable material.

5. Holding element (2) according to claim 4, **characterized in that** the holding element is made of a laser-absorbing material by an injection-molding process.

6. Holding element (2) according to any of claims 1 to 5, **characterized in that** the holding element (2) is cylindrical or tapers upward.

7. Holding element (2) according to any of claims 1 to 6, **characterized in that** the air channel (16, 29) is arranged laterally on the outer wall (12) or runs upward on the outer wall (12).

8. Gripper (1) for gripping a bobbin or bobbin sleeve (3), comprising a fastening element (7), a securing element, and a holding element (2) according to any of claims 1-7, the holding element (2) being arranged between the securing element (11) and the fastening element (7) and the securing element (11) partially enclosing the outer wall (12) of the holding element (2) and being connected to the fastening element (7).

9. Gripper (1) according to claim 8, **characterized in that** a groove is formed in the safety element (11) as well as in the fastening element (7), into which groove the shoulder (24) can be inserted, and, together with an upper edge (27) of the safety element (11) and an upper edge (28) of the fastening element (7), the cover (25) provides upper fixing of the holding element (2).

10. Doffer comprising a doffer bar having at least one gripper (1) for gripping a bobbin or bobbin sleeve (3) according to any of the preceding claims 8 to 9.

11. Ring spinning machine comprising a doffer according to the preceding claim.

## Revendications

1. Élément de retenue (2) pour une pince (1) destinée à saisir une bobine ou un tube de bobine (3), l'élément de retenue (2) présentant une paroi extérieure (12) et une paroi intérieure (4), et une membrane (5) pouvant être commandée de manière pneumatique étant disposée sur la paroi intérieure (4) comme élément de serrage permettant de saisir une bobine ou un tube de bobine (3), laquelle membrane peut être sollicitée par de l'air comprimé par l'intermédiaire d'un canal d'air,
**caractérisé en ce que** la membrane (5) est reliée par liaison de matière à un bord inférieur et à un bord supérieur de l'élément de retenue (2).

2. Élément de retenue (2) selon la revendication 1, **caractérisé en ce que** l'élément de retenue (2) présente comme bord un épaulement (24) inférieur et/ou supérieur, et la membrane (5) est reliée par liaison de matière, de préférence soudée, vulcanisée ou collée, à l'épaulement (24) inférieur et/ou supérieur.

3. Élément de retenue (2) selon la revendication 1 ou 2, **caractérisé en ce que** la membrane (5) est reliée par liaison de matière au bord inférieur ou à l'épaulement (24) inférieur de l'élément de retenue (2) et un élément de recouvrement (25) se trouve au niveau de l'extrémité supérieure de l'élément de retenue (2), élément de recouvrement autour duquel la membrane (5) est guidée.

4. Élément de retenue (2) selon l'une des revendications 1 à 3, **caractérisé en ce que** l'élément de retenue (2) est fabriqué à partir d'un matériau absorbant le laser et la membrane (5) est fabriquée à partir d'un matériau perméable au laser.

5. Élément de retenue (2) selon la revendication 4, **caractérisé en ce que** l'élément de retenue est fabriqué à partir d'un matériau absorbant le laser par un procédé de moulage par injection.

6. Élément de retenue (2) selon l'une des revendications 1 à 5, **caractérisé en ce que** l'élément de retenue (2) est réalisé de manière cylindrique ou de manière à se rétrécir vers le haut.

7. Élément de retenue (2) selon l'une des revendications 1 à 6, **caractérisé en ce que** le canal d'air (16, 29) est disposé latéralement sur la paroi extérieure (12) ou est guidé vers le haut sur la paroi extérieure (12).

8. Pince (1) destinée à saisir une bobine ou un tube de bobine (3), comportant un élément de fixation (7), un élément de blocage et un élément de retenue (2) conformément à l'une des revendications 1 à 7, l'élément de retenue (2) étant disposé entre l'élément de blocage (11) et l'élément de fixation (7), et l'élément de blocage (11) entourant partiellement la paroi extérieure (12) de l'élément de retenue (2) et étant relié à l'élément de fixation (7).

9. Pince (1) selon la revendication 8, **caractérisée en ce qu'**une rainure est formée sur l'élément de blocage (11) ainsi que sur l'élément de fixation (7), rainure dans laquelle l'épaulement (24) peut être inséré, et l'élément de recouvrement (25) forme, conjointement avec un bord supérieur (27) de l'élément de blocage (11) et un bord supérieur (28) de l'élément de fixation (7), une fixation supérieure de l'élément de retenue (2).

10. Peigneur comprenant une barre de peigneur comportant au moins une pince (1) destinée à saisir une bobine ou un tube de bobine (3) selon l'une des revendications précédentes 8 à 9.

11. Métier à filer à anneaux comportant un peigneur selon la revendication précédente.
